# EUROPÄISCHE PATENTSCHRIFT

(11) **EP 0 393 235 B1**
(45) Veröffentlichungstag und Bekanntmachung des Hinweises auf die Patenterteilung: **11.08.1993**
(21) Anmeldenummer: 89113018.9
(22) Anmeldetag: 15.07.1989
(51) Int. Cl.: B65H 39/06, B65H 29/40

(54) **Vorrichtung zum Sammeln und Ablegen von Signaturen**
Device for collecting and depositing signatures
Dispositif pour assembler et déposer des cahiers

(30) Priorität: 23.02.1989 DE 3905558
(43) Veröffentlichungstag der Anmeldung: 24.10.1990
(73) Patentinhaber: MAN Roland Druckmaschinen AG, 86153 Augsburg (DE)
(72) Erfinder: Lindblom, Kurt Lennart, S-46139 Trollhättan (SE)
(74) Vertreter: Grussdorf, Jürgen, Dr.

(56) Entgegenhaltungen:
- DE-C- 3 725 225
- FR-A- 2 245 557

## Beschreibung

Die Erfindung betrifft eine Vorrichtung zum Sammeln von Signaturen, die rollenverarbeitet von einem Bahnstrang quergeschnitten ankommen, und zum Ablegen der aus den Signaturen gesammelten Teil-Buchblocks auf eine Fördereinrichtung, und gewünschtenfalls zusätzlich auch zum Aufeinanderlegen von zwei unterschiedlichen Teil-Buchblocks aus den so gesammelten Signaturen.

Zum Sammeln und Ablegen von Signaturen ist aus der DE-PS 37 25 225 eine Vorrichtung bekannt, bei der die Signaturen in aus Flügeln eines im Sammeltakt angetriebenen Flügelrads gebildeten Aufnahmefächern sammelbar und aus ihnen auf eine Abfördereinrichtung ausschiebbar sind, wobei der Signaturtakt ein ganzzahliges Vielfaches des Sammeltaktes beträgt. Bei dieser Vorrichtung sind die Flügel an einer Nabe des Flügelrads achsparallel zur Flügelradachse schwenkbar gelagert, und bei gleichförmiger Bewegung der Nabe erfolgt die Schwenkung des zu beladenden Flügels periodisch im Sammeltakt, mit einer Phase langsamer Bewegung im Sammelwinkelbereich und anschließend schneller bis zur Anschiebestellung und wieder zurück in die Anfangsaufnahmeposition. Mit einer solchen Vorrichtung kann man nur Signaturen sammeln und ablegen. Wenn man nun aber, wie dies bei vielen Buchdruckverfahren der Fall ist, abwechselnd zwei unterschiedliche Teil-Buchblocks aus den so gesammelten Signaturen, die Hälfte also gewendet, aufeinander legen muß, um zu einem kompletten Buchblock zu gelangen, aus dem dann durch Längszerschneiden zwei komplette Bücher entstehen, dann bedarf es einer dieser Signaturen-Sammelvorrichtung nachgeordneten gesonderten Wendevorrichtung, z.B. nach der DE-PS 37 12 387, die meistens einen nicht unerheblichen weiteren Bauaufwand für die gesamte Anlage und in jedem Falle zusätzlichen Raumaufwand bedingt.

Es ist daher Aufgabe der Erfindung, die eingangs geschilderte Signaturen-Sammelvorrichtung derart weiter auszubilden oder zu ergänzen, daß man sie, wenn gewünscht, auch zusätzlich zum Aufeinanderlegen von zwei unterschiedlichen, also relativ zueinander gewendeten, Teil-Buchblocks, mit Wendung eines Teils derselben, verwenden kann.

Diese Aufgabe wird nach der Erfindung dadurch gelöst, daß
a) zwei gleiche Flügelräder horizontal nebeneinander klappsymmetrisch zu der vertikalen Mittelebene, in der die Signaturen hinter der Querschneidvorrichtung nach unten geführt und abgeworfen werden, vorgesehen sind, deren Mittellinien parallel zueinander verlaufen und die in einander entgegengesetzten Drehrichtungen mit derselben Drehzahl angetrieben werden derart, daß sich die Aufnahmefächer von der Abwurfstelle der Signaturen zuerst in Richtung auf die Aufnahmestellung und dann in Richtung auf die Stelle zwischen den beiden Flügelrädern nach unten zur Abfördereinrichtung bewegen,
b) wobei die Aufnahmefächer der beiden Flügelräder derart in Umfangsrichtung zueinander versetzt sind, daß in ihren einander zugekehrten Bereichen jeder Flügel des einen Flügelrads in Umfangsrichtung gesehen etwa in die Mitte eines Auffangfachs des anderen Flügelrads hineinragt,
c) hinter der Querschneidvorrichtung eine umstellbare Zunge als Weiche vorgesehen ist, durch die die Signaturen wahlweise einer von zwei Bandpaar-Fördereinrichtungen zugeleitet werden, deren jede zur Anfangsaufnahmeposition eines Aufnahmefachs eines der beiden Flügelräder führt, wobei die Zunge bei Aufeinanderlegen zweier unterschiedlicher Teil-Buchblocks im Sammeltakt von ihrer einen in ihre andere Stellung umgeschaltet wird und die Anzahl der Signaturen, nach der die Umschaltung der Zunge erfolgt, verstellbar ist,
d) die Abfördereinrichtung in der Mitte zwischen den beiden Flügelrädern parallel zu den Drehachsen der beiden Flügelräder läuft und während der Ablage in Ruhestellung ist.

Wenn man die Vorrichtung nach der Erfindung nur als reine Sammelvorrichtung betreiben will, wie es z.B. der Arbeitsweise der Vorrichtung nach der schon erwähnten DE-PS 37 25 225 entspricht, dann bleibt die Zunge fest eingestellt, es wird nur ein Flügelrad mit Signaturen beliefert, und dieses Flügelrad legt nacheinander Teil-Buchblocks auf der Abfördereinrichtung ab. Die Wirkungsweise ist dann also genau die gleiche wie bei dieser bekannten Sammelvorrichtung. Wenn man aber unterschiedliche Teil-Buchblocks aufeinander legen will, dann wird die als Weiche dienende Zunge im Sammeltakt umgeschaltet, so daß jeweils eine erste Gruppe von Signaturen in dem einen Flügelrad und eine andere Gruppe von (anderen) Signaturen in dem zweiten Flügelrad gesammelt wird. Es wird dann jeweils ein von dem einen Flügelrad gesammelten Teil-Buchblock auf der zu diesem Zeitpunkt in Ruhestellung befindlichen Abfördereinrichtung abgelegt und der andere Teil-Buchblock von dem anderen Flügelrad wird dann auf diesen ersten Teil-Buchblock aufgelegt, so daß sich auf der Abfördereinrichtung nunmehr ein kompletter Buchblock befindet, der beispielsweise zweckmäßigerweise so gestaltet sein kann, daß er sämtliche Seiten eines Buches zweimal nebeneinander in der richtigen Reihenfolge enthält und nach Längsdurchschneiden des Buchblocks zwei komplette Bücher entstehen.

Es ist verständlich, daß durch die Hinzunahme eines zweiten Flügelrads, das genau gleich ausgebildet ist wie das erste, durch den Einbau einer als Weiche dienenden Zunge und durch andersartige Ausrichtung der Abfördereinrichtung kein sehr großer Mehraufwand bedingt wird; jedenfalls ist dieser Mehraufwand, insbesondere auch in räumlicher Beziehung, in jedem Falle wesentlich geringer als dann, wenn man zum Aufeinanderlegen zweier aufeinanderfolgender, unterschiedlicher Teil-Buchblocks eine gesondere Spezial-Wendevorrichtung vorsehen muß.

Die Vorrichtung nach der Erfindung wird zweckmäßig derart ausgebildet, daß sich die beiden Bandpaar-Fördereinrichtungen je aus zwei aneinander anschließenden Bandpaaren zusammensetzen, deren oberes geringfügig schneller läuft als der Signaturen-Bandstrang, während das zweite Bandpaar wesentlich langsamer, etwa mit halber Geschwindigkeit wie das obere Bandpaar, läuft, so daß zwischen den beiden Bandpaaren eine Verzögerung der Signaturen-Geschwindigkeit und eine Überlappung (Schuppenbildung) der Signaturen übereinander hervorgerufen wird. Der etwas schnellere Lauf des oberen Bandpaares hat den Zweck, in den Signaturenstrang kleine Lücken freizulassen, während derer dann die Umschaltung der als Weiche dienenden Zunge erfolgen kann. Die Verzögerung jeder Signatur durch das untere Band hat zwei Gründe. Einmal erleichtert die Überlappung der aufeinanderfolgenden Signaturen deren Einführung und Hineingleiten in die Aufnahmefächer der Flügelräder, weil sie auf diese Weise gewissermaßen wie auf einer schiefen Ebene ohne Unterbrechung nach unten gleiten können. Zum anderen hat aber die Verzögerung der bei den heute sehr schnell laufenden Buchdruckmaschinen auch sehr schnell herankommenden Signaturen den Vorteil, daß diese mit wesentlich geringerer Wucht auf die Innenseite des Aufnahmefachs aufprallen, so daß die Gefahr von Beschädigungen der Signaturen an diesen vorlaufenden Kanten in starkem Maße herabgesetzt wird.

Es ist zweckmäßig, daß zwischen der Ausschiebestellung jedes Flügelrads und der Ablegestelle auf der Abfördereinrichtung beiderseits des Teil-Buchstapels* für die Führung dieser abzulegenden Teil-Buchstapel auf diesem Wege vorgesehen ist, um ein genaues, der Ausrichtung im Flügelrad entsprechendes Übertragen des Teil-Buchblocks zu erreichen und auch die Knitterbildung einzelner Signaturen auf diesem Wege zu verhindern.
* eine feststehende Führung

In der Zeichnung ist ein Ausführungsbeispiel der Erfindung dargestellt.
- Fig. 1 zeigt: einen kompletten Buchblock, wie er mittels der Vorrichtung nach der Erfindung durch Sammeln von Signaturen zu Teil-Buchblocks, Wenden des zweiten Teil-Buchblocks und anschließendes Aufeinanderlegen beider Teil-Buchblock-Arten erzeugt werden soll.
- Fig. 2 zeigt: in Seitenansicht die Ausbildung und die Art des Arbeitens der Vorrichtung beim wechselweisen Aufeinanderlegen nicht gewendeter und gewendeter Teil-Buchblocks auf der Abfördereinrichtung.
- Fig. 3 bis 18 zeigen,: in gleicher Seitenansicht, jeweils um den gleichen Bruchteil des Gesamt-Bewegungsablaufs während der Erzeugung eines kompletten Buchblocks zueinander versetzt, die Stellungen der Vorrichtungsbestandteile während der Herstellung eines kompletten Buchblocks vom leeren Anlaufen der Vorrichtung bis zum Vorliegen des kompletten Buchblocks auf der Abfördereinrichtung.

Die als Beispiel in Fig. 1 dargestellten Signaturen sind folgendermaßen ausgebildet: Einmal ist jede Signatur 1-4 einmal in Querrichtung gefalzt, wobei bei der dargestellten Stirnansicht die Falzlinien hinter der Zeichenebene liegen, und andererseits sind nebeneinander zwei Buchseitenhöhen in jeder Signatur enthalten. Wenn man also nach erfolgter Fertig-Stapelung eines kompletten Buchblocks 6 aus zwei Teil-Buchblocks 7 und 8 diesen entlang der Schnittlinie 5 zerschneidet, dann erhält man zwei komplette Bücher. Die verschiedenen Signaturen 1-4 sind, wie erkennbar, einmal in aufsteigender Reihenfolge und anschließend in absteigender Reihenfolge von 4-1 angeordnet; die Seitenzahlen auf den einzelnen Blättern sind eingezeichnet. Jede Signatur enthält also insgesamt vier Seiten, das fertige Buch hat 32 Seiten. Selbstverständlich sind bei den einzelnen Signaturen bei deren Verlassen der Buchdruck- oder Falzeinrichtung die beiden Schichten nicht in einem Abstand voneinander angeordnet, wie in Fig. 1 dargestellt, sondern liegen platt und flach aufeinander, so daß sie sich bei der weiteren Verarbeitung in der dargestellten Vorrichtung wie ein einziges Blatt verhalten. Sie sind nur zum Zwecke der Eintragung der Seitenzahlen im Abstand voneinander gezeichnet.- Es ist ersichtlich, daß links der späteren Schnittlinie 5 die Seiten 1-32 von oben nach unten aufeinanderfolgen, rechts der Schnittlinie 5 dagegen von unten nach oben. Nach dem Schneiden entstehen also zwei komplette Bücher.

Zu der nun folgenden Beschreibung der Fig. 2 bis 18 sind die Bezugsziffern in der Hauptsache in die Fig. 2 und 3, nicht aber in alle anderen Figuren eingetragen, sondern nur in soweit, als sie zur Beschreibung dieser einzelnen betreffenden Figur erforderlich sind.

Das ankommende Strangpaket 9 läuft zu einer Schneidvorrichtung 10, wo es zu Einzel-Signaturen quergeschnitten wird. Hinter der Quer-Schneidvorrichtung 10 befindet sich eine als Weiche dienende umstellbare Zunge 11, deren Umschaltung von ihrer einen in ihre andere Stellung nach einer vorwählbaren Anzahl von Signaturen erfolgt. Diese Zunge bewirkt die Zuleitung jeder Signatur wahlweise zu einer von zwei Bandpaar-Fördereinrichtungen, deren linke mit 12 und deren rechte mit 13 bezeichnet ist. Die linke Bandpaar-Fördereinrichtung 12 führt zu einem linken Flügelrad 14, die rechte Bandpaar-Fördereinrichtung 13 führt zu einem rechts liegenden Flügelrad 15. Jedes der beiden Flügelräder 14 und 15 weist Flügel 16 auf, die einzelne Aufnahmefächer 17 bilden, in den das Sammeln der Signaturen erfolgt und aus denen die gebildeten Teil-Buchblocks auf eine Abfördereinrichtung ausschiebbar sind, die weiter unten beschrieben werden soll. Der Signaturtakt ist ein ganzzahliges Vielfaches des Sammeltakts. Die Flügel 16 sind an einer Nabe 18 jedes Flügelrads achsparallel zur Flügelradachse schwenkbar gelagert, wobei bei gleichförmiger Bewegung der Nabe 18 die Schwenkung des zu beladenden Flügels 16 periodisch im Sammeltakt mit einer Phase langsamer Bewegung im Sammelwinkelbereich und anschließend schneller bis zur Ausschiebestellung und wieder zurück bis in die Anfangsaufnahmeposition gesteuert wird, beispielsweise durch geeignete Nocken.

Wie dargestellt, sind zwei gleiche Flügelräder 14 und 15 horizontal nebeneinander klappsymmetrisch zu der vertikalen Mittelebene, in der die Signaturen hinter der Querschneidvorrichtung 10 nach unten geführt und abgeworfen werden, vorgesehen, deren Mittellinien parallel zueinander verlaufen und die in einander entgegengesetzten Drehrichtungen, wie z.B. in Fig. 3 durch Pfeile angedeutet, mit derselben Drehzahl angetrieben werden derart, daß sich die Aufnahmefächer 17 von der Abwurfstelle der Signaturen zuerst in Richtung auf die Aufnahmestellung und dann in Richtung auf die Stelle zwischen den beiden Flügelrädern nach unten zur Abfördereinrichtung bewegen. Die Aufnahmefächer 17 der beiden Flügelräder 14 und 15 sind derart in Umfangsrichtung zueinander versetzt, daß, wie aus der Zeichnung klar ersichtlich, in ihrem einander zugekehrten Bereich jeder Flügel 16 des einen Flügelrads in Umfangsrichtung gesehen etwa in die Mitte des Aufnahmefachs 17 des anderen Flügelrads hineinragt.

Die Abfördereinrichtung 19 läuft in der Mitte zwischen den beiden Flügelrädern 14 und 15 parallel zu den Drehachsen dieser beiden Flügelräder und ist so ausgebildet, daß sie während der Ablage sowohl aus dem Flügelrad 14 als auch aus dem Flügelrad 15 in Ruhestellung ist.

Jede der beiden Bandpaar-Fördereinrichtungen 12 und 13 setzt sich aus zwei aneinander anschließenden Bandpaaren zusammen, wobei das obere Bandpaar der Bandpaar-Fördereinrichtung 12 mit 20, dessen unteres Bandpaar mit 21, das obere Bandpaar der rechten Bandpaar-Fördereinrichtung 13 mit 22 und das dazugehörige untere Bandpaar mit 23 bezeichnet ist. Die beiden oberen Bandpaare 20 und 22 laufen geringfügig schneller als der Signaturenbandstrang, um zwischen den einzelnen Signaturen kleine Lücken zu bilden, während deren Durchlaufs die Umschaltung der Zunge 11 unbehindert erfolgen kann. Das jeweils untere Bandpaar 21 und 23 läuft wesentlich langsamer, etwa mit halber Geschwindigkeit, wie das obere Bandpaar 20 bzw. 22, so daß zwischen den beiden Bandpaaren 20, 21 einerseits und 22, 23 andererseits eine Überlappung (Schuppenbildung) der Signaturen übereinander hervorgerufen wird.

Zwischen der Ausschiebestellung jedes Flügelrads 14 bzw. 15 und der Ablegestelle auf der Abfördereinrichtung 19 ist beiderseits eine feststehende Führung 24 für die abzulegenden Teil-Buchstapel auf diesem Wege vorgesehen.

Die Arbeitsweise des dargestellten Ausführungsbeispiels einer Vorrichtung nach der Erfindung ist folgendermaßen:
Fig. 2 zeigt im Endergebnis, wie auf der Abfördereinrichtung 19 abwechselnd Teil-Buchblocks 7 und 8 von dem linken bzw. von dem rechten Flügelrad 14 bzw. 15 auf der Abfördereinrichtung 19 abgelegt werden. Dadurch, daß diese beiden Arten von Teil-Buchblocks von verschiedenen Seiten her auf der Abfördereinrichtung 19 abgelegt werden,ist jeweils der eine Teil-Buchblock 7 gegenüber dem anderen Teil-Buchblock 8 , und umgekehrt, gewendet, und zwar um eine senkrecht zur Signaturebene durch die Signaturmitte hindurch gehende gedachte Achse um 180° gewendet.

In der Stellung nach Fig.3 wird gerade die erste Signatur 7 in die Vorrichtung eingeführt, und zwar, weil die obere Spitze der Zunge 11 nach rechts weist, in die linke Bandpaar-Fördereinrichtung 12 und somit dem linken Flügelrad 14 zugeleitet. Diese erste Signatur ist als dicker, durchgehender Strich gezeichnet. Das wird später die (sh. Fig.1) unterste Signatur 1 des Teil-Buchblocks und ist deshalb auch mit 1 bezeichnet.

In Fig. 4 hat diese erste Signatur 1 bereits etwa das untere Ende der linken Bandpaar-Fördereinrichtung 12 erreicht, und die zweite Signatur 2 hat das Ende des oberen Bandpaars 20 der linken Bandpaar-Fördereinrichtung 12 erreicht. Diese zweite Signatur 2 ist in gestrichelten Linien ------ dargestellt.

In Fig. 5 ist die erste Signatur 1 infolge der wesentlich geringeren Bandgeschwindigkeit des unteren Bandpaares 21 der linken Bandpaar-Fördereinrichtung 12 nur etwas weitergekommen, die zweite Signatur 2 dagegen erheblich weiter, und zwar derart, daß an der Übergangsstelle zwischen dem oberen Bandpaar 20 und dem unteren Bandpaar 21 der Bandpaar-Fördereinrichtung 12 das vordere Ende der Signatur 2 das hintere Ende der Signatur 1 bereits geringfügig überlappt.

In Fig. 6 überlappt, aus dem gleichen Grunde, die zweite Signatur 2 die erste Signatur 1 um eine wesentlich größeres Maß, und die erste Signatur 1 beginnt, in das Aufnahmefach 17 des linken Flügelrads 14 hineinzugleiten. Die dritte Signatur 3, die in Strich-Punkt-Strich-Linie - . - . - . gezeigt ist, befindet sich jetzt im oberen Bandpaar 20 der linken Bandpaar-Fördereinrichtung 12.

In Fig. 7 ist die erste Signatur 1 ganz in das Aufnahmefach 17 hineingeglitten, die zweite Signatur 2, mit durch die erste Signatur 1 geführt, etwa zur Hälfte. Die dritte Signatur 3 befindet sich im unteren Bandpaar 21 der linken Bandpaar-Fördereinrichtung 12, und die vierte Signatur, die in - x - x - gezeigt ist, befindet sich noch in dem oberen Bandpaar 20.

Nach Fig. 8 findet am Übergang zwischen dem oberen Bandpaar 20 und dem unteren Bandpaar 21 eine Überlappung zwischen den Signaturen 3 und 4 statt, die vorangehenden Signaturen haben sich entsprechend weiterbewegt.

In Fig. 9 befinden sich die Signaturen 1, 2 und 3 bereits im Aufnahmefach 17, die Signatur 4 zwischen dem unteren Bandpaar 21.

Nun ist ein Teil-Buchblock aus vier Signaturen gebildet, der in einem Aufnahmefach 17 des linken Flügelrads 14 liegt. Jetzt wird die Zunge 11 derart umgeschaltet, daß ihre obere Spitze nach links zu liegen kommt, und genau der gleiche Vorgang, wie vorgehend geschildert, wiederholt sich für das Sammeln von Signaturen 1 bis 4 in einem Aufnahmefach 17 des rechten Flügelrads 15. Dieser Vorgang wiederholt sich, für das rechte Flügelrad 15, entsprechend den Fig. 12 bis 14. Die letzte Signatur 4 befindet sich gerade auf dem Weg in das zugehörige Aufnahmefach 17.

In Fig. 15 ist die Zunge 11 wieder umgeschaltet, so daß eine erneute Füllung des nächstfolgenden Aufnahmefachs 17 des linken Flügelrads 14 beginnt, die bis Fig. 18 weiterläuft. Inzwischen haben sich, wie die Fig. 17 und 18 zeigen, beide Flügelräder 14 und 15 mit jeweils einem gefüllten Aufnahmefach 17 in Uhrzeigerrichtung bzw. entgegen der Uhrzeigerrichtung nach unten verdreht und gelangen über die Zwischenstellung nach Fig. 17 (nacheinander) in die Ablegestellung auf der Abfördereinrichtung 19. Auf diese Weise werden zwei Teil-Buchblocks 7 und 8, relativ zueinander um 180° verdreht, d.h. also gewendet, auf der Abfördereinrichtung 19 abgelegt und anschließend senkrecht zur Zeichnungsebene wegtransportiert, um Platz zur Ablage der nächsten Teil-Buchblocks 7 bzw. 8 zu schaffen.

Die Vorrichtung kann natürlich auch so betrieben werden, daß jeweils zwei oder mehr Teil-Buchblocks 7 im linken Flügelrad 14 gesammelt und abgelegt und erst anschließend ein oder mehrere Teil-Buchblocks 8 im rechten Flügelrad 15 gesammelt und auf die vorher gesammelten Teil-Buchblocks 7 abgelegt werden.

Die Schuppenbildung der aufeinanderfolgenden Signaturen 1, 2, 3 und 4 an der Übergangsstelle zwischen dem oberen und unteren Bandpaar 20, 21 bzw. 22, 23 der linken und der rechten Bandpaar-Fördereinrichtung 12 bzw. 13 kann durch allgemein bekannte Mittel, die auch bei Druckmaschinen schon angewandt werden, wie z.B. bei Schuppenanlegern, erleichtert und gesichert werden. Derartige Mittel sind daher im vorliegenden Zusammenhang nicht beschrieben worden.

### Liste der verwendeten Bezugsziffern:

- 1 - 4: Signaturen
- 5: Längs-Schnittlinie
- 6: kompletter Buchblock
- 7: Teil-Buchblock
- 8: Teil-Buchblock
- 9: Strangpaket
- 10: Schneidvorrichtung
- 11: Zunge (als Weiche)
- 12: linke Bandpaar-Fördereinrichtung
- 13: rechte Bandpaar-Fördereinrichtung
- 14: linkes Flügelrad
- 15: rechtes Flügelrad
- 16: Flügel von 14 und 15
- 17: Aufnahmefächer von 14 und 15
- 18: Nabe von 14 und 15
- 19: Abfördereinrichtung
- 20: oberes Bandpaar von 12
- 21: unteres Bandpaar von 12
- 22: oberes Bandpaar von 13
- 23: unteres Bandpaar von 13
- 24: feststehende Führung

## Patentansprüche

1. Vorrichtung zum Sammeln von Signaturen, die rollenverarbeitet von einem Bahnstrang quergeschnitten ankommen, und zum Ablegen der aus den Signaturen gesammelten Teil-Buchblocks, mit einem im Sammeltakt angetriebenen Flügelrad (14,15), dessen Flügel einzelne Aufnahmefächer (17) bilden, in denen das Sammeln erfolgt und aus denen die Teil-Buchblocks auf eine Fördereinrichtung ausschiebbar sind, wobei der Signaturtakt ein ganzzahliges Vielfaches des Sammeltakts beträgt und die Flügel (16) an einer Nabe (18) des Flügelrads (14,15) achsparallel zur Flügelradachse schwenkbar gelagert sind, wobei bei gleichförmiger Bewegung der Nabe (18) die Schwenkung des zu beladenden Flügels (16) periodisch im Sammeltakt mit einer Phase langsamer Bewegung im Sammelwinkelbereich und anschließend schneller bis zur Ausschiebestellung und wieder zurück bis in die Anfangsaufnahmeposition steuerbar ist, und gewünschtenfalls zusätzlich zum Aufeinanderlegen von zwei unterschiedlichen Teil-Buchblocks aus den so gesammelten Signaturen, dadurch gekennzeichnet, daß
a) zwei gleiche Flügelräder (14, 15) horizontal nebeneinander klappsymetrisch zu der vertikalen Mittelebene, in der die Signaturen (1-4) hinter der Querschneidvorrichtung (10) nach unten geführt und abgeworfen werden, vorgesehen sind, deren Mittellinien parallel zueinander verlaufen und die in einander entgegengesetzten Drehrichtungen mit derselben Drehzahl angetrieben werden derart, daß sich die Aufnahmefächer (17) von der Abwurfstelle der Signaturen zuerst in Richtung auf die Aufnahmestellung und dann in Richtung auf die Stelle zwischen den beiden Flügelrädern (14, 15) nach unten zur Abfördereinrichtung (19) bewegen,
b) wobei die Aufnahmefächer (17) der beiden Flügelräder (14, 15) derart in Umfangsrichtung zueinander versetzt sind, daß in ihren einander zugekehrten Bereichen jeder Flügel (16) des einen Flügelrads in Umfangsrichtung gesehen etwa in die Mitte eines Aufnahmefachs (17) des anderen Flügelrads hineinragt,
c) hinter der Querschneidvorrichtung (10) eine umstellbare Zunge (11) als Weiche vorgesehen ist, durch die die Signaturen (1-4) wahlweise einer von zwei Bandpaar-Fördereinrichtungen (12, 13) zugeleitet werden, deren jede zur Anfangsaufnahmeposition eines Aufnahmefachs (17) eines der beiden Flügelräder (14, 15) führt, wobei die Zunge (11) bei Aufeinanderlegen zweier unterschiedlicher Teil-Buchblocks (7, 8) im Sammeltakt von ihrer einen in ihre andere Stellung umgeschaltet wird und die Anzahl der Signaturen (1-4), nach der die Umschaltung der Zunge (11) erfolgt, verstellbar ist,
d) die Abfördereinrichtung (19) in der Mitte zwischen den beiden Flügelrädern (14, 15) parallel zu den Drehachsen der beiden Flügelräder (14, 15) läuft und während der Ablage in Ruhestellung ist.

2. Vorrichtung nach Anspruch 1, dadurch gekennzeichnet, daß sich die beiden Bandpaar-Fördereinrichtungen (12, 13) je aus zwei aneinander anschließenden Bandpaaren (20, 21; 22, 23) zusammensetzen, deren oberes (20, 22) geringfügig schneller läuft als der Signaturenbahnstrang, während das zweite Bandpaar (21, 23) wesentlich langsamer, etwa mit halber Geschwindigkeit wie das obere Bandpaar (20, 22), läuft, so daß zwischen den beiden Bandpaaren (20, 21; 22, 23) eine Verzögerung der Signaturengeschwindigkeit und eine Überlappung (Schuppenbildung) der Signaturen (1-4) übereinander hervorgerufen wird.

3. Vorrichtung nach Anspruch 1 oder 2, dadurch gekennzeichnet, daß zwischen der Ausschiebestellung jedes Flügelrads (14, 15) und der Ablegestelle auf der Abfördereinrichtung (19) beiderseits eine feststehende Führung (24) für die abzulegenden Teil-Buchblocks (7, 8) auf diesem Wege vorgesehen ist.

## Claims

1. Device for the collecting of signatures which, worked up into a roll, come transversely cut from a web strip and, for the depositing of the part book block collected from the signatures, with a winged wheel (14,15) driven in the collecting rhythm, the wings of which form individual reception compartments (17) in which the collecting takes place and from which the part block can be pushed out on to a conveying device, whereby the signature rhythm amounts to a whole numbered multiple of the collecting rhythm and the wings (16) are tiltably mounted on a hub (18) of the winged wheel (14,15) axis-parallel to the winged wheel axis, whereby, in the case of uniform movement of the hub (18), the tilting of the wing (16) to be loaded is controllable periodically in the collecting rhythm with a phase of slower movement in the collecting angle range and subsequently quicker up to the ejection position and again back into the initial take-up position and, if desired, additional to the laying on one another of two different part book blocks from the so-collected signatures, characterised in that
a) two identical winged wheels (14,15) are provided, horizontally next to one another flap-symmetrically to the vertical middle plane in which the signatures (1-4) are guided downwardly after the transverse cutting device (10) and ejected, the middle lines of which run parallel to one another and which are driven in directions of rotation counter to one another in such a manner that the reception compartments (17) move from the ejection position of the signatures first in the direction to the take-up position and then in the direction to the position between the two winged wheels (14,15) downwardly to the removal device (19),
b) whereby the reception compartments (17) of the two winged wheels (14,15) are staggered with regard to one another in the circumferential direction in such a manner that, in their regions facing one another, each wing (16) of one of the winged wheels projects in the circumferential direction, seen from about the middle of a reception compartment (17) of the other winged wheel,
c) after the transverse cutting device (10) is provided an adjustable tongue (11) as deflector by means of which the signatures (1-4) are selectively passed to one of two band-pair conveyor devices (12,13), each of which passes to the initial take-up position of a reception compartment (17) of one of the two winged wheels (14,15), whereby the tongue (11), in the case of laying on one another of two different part book blocks (7,8), is switched over in the collecting rhythm from one of its positions into the other and the number of the signatures (1-4) after which the switch over of the tongue (11) takes place is adjustable,
d) the removal device (19) runs in the middle between the two winged wheels (14,15) parallel to the axis of rotation of the two winged wheels (14,15) and, during the depositing, is in the resting position.

2. Device according to claim 1, characterised in that the two band pair conveying devices (12,13) are composed of two band pairs (20,21; 22,23) following one another, the upper (20,22) of which runs slightly more quickly than the signature web strip, whereas the second band pair (21,23) runs substantially more slowly with about half the speed of the upper band pair (20,22) so that, between the two band pairs (20,21; 22,23), a slowing down of the signature speed and an overlapping (flake formation) of the signatures (1-4) over one another is brought about.

3. Device according to claim 1 or 2, characterised in that, between the ejection position of each winged wheel (14,15) and the depositing position on the removal device (19), there is provided on both sides a fixed guide (24) for the part book block (7,8) to be deposited in this way.

## Revendications

1. Dispositif de rassemblement de feuilles imprimées sur rotative et provenant d'une bande découpée transversalement, de pose des cahiers de livre constitués de l'assemblage des feuilles imprimées, avec une roue à aubes (14, 15) entraînée pour avancer par crans et dont les aubes forment des surfaces de pose (17) distinctes dans lesquelles s'effectue le rassemblement et hors desquelles les cahiers du livre peuvent être extraits sur un dispositif de transport, le rythme d'avance des feuilles imprimées valent un multiple entier du rythme de rassemblement et les aubes (16) étant maintenues à inclinaison autour d'un axe parallèle à l'axe de la roue à aubes, sur un moyeu (18) de la roue à aubes (14, 15), l'inclinaison des aubes (16) à charger pouvant être lors du mouvement de même forme du moyeu (18) commandée périodiquement suivant le rythme de rassemblement, avec une phase de déplacement lent dans la plage angulaire de rassemblement et ensuite de déplacement rapide jusqu'à la position d'extraction, et à nouveau en arrière jusque dans la position initiale de reprise, et si on le souhaite également, de superposition de deux cahiers différents de livre constitués des feuilles imprimées recto-verso rassemblées, caractérisé en ce que:
a) deux roues à aubes identiques (14, 15) sont disposées horizontalement l'une derrière l'autre à symétrie de basculement par rapport au plan vertical médian dans lequel les feuilles imprimées recto-verso (1-4) sont guidées vers le bas et rejetées en aval du dispositif (10) de découpage transversal, les axes médians de ces roues à aubes (14, 15) étant orientés parallèlement l'un à l'autre, ces roues à aubes étant entraînées à la même vitesse de rotation dans des sens de rotation mutuellement opposés, de telle sorte qu'à partir de l'endroit où sont rejetées les feuilles imprimées recto-verso, les casiers de reprise (17) se déplacent tout d'abord en direction de la position de reprise et ensuite en direction de l'emplacement situé entre les deux roues à aubes (14, 15), en direction du dispositif d'extraction (19) situé en dessous,
b) les casiers de reprise (17) des deux roues à aubes (14, 15) étant décalés l'un par rapport à l'autre suivant la périphérie de telle sorte que dans leurs zones tournées l'une vers l'autre, chaque aube (16) d'une des roues à aubes pénètre dans l'autre suivant le périmètre, sensiblement au milieu d'un casier de reprise (17) de l'autre roue à aubes,
c) en aval du dispositif (10) de découpage transversal est prévue une languette (11) basculable servant d'aiguillage, grâce à laquelle les feuilles imprimées recto-verso (1-4) peuvent être conduites eu choix vers l'un ou l'autre de deux dispositifs de transport (12, 13) à deux bandes, qui conduisent chacun vers la position initiale de reprise d'un casier de reprise (17) d'une des deux roues à aubes (14, 15), la languette (11) étant lors de le superposition de deux cahiers de livre (7, 8) différents besculée d'une de ses positions dans son autre position au rythme de rassemblement, le nombre des feuilles imprimées recto-verso (1-4) après lequel s'effectue le basculement de la languette 11 pouvant être ajusté,
d) le dispositif d'extraction (19) situé eu milieu entre les deux roues à aubes (14, 15) s'étend parallèlement aux axes de rotation des deux roues à aubes (14, 15) et est à l'arrêt pendant la pose.

2. Dispositif selon la revendication 1, caractérisé en ce que chacun des deux dispositifs de transport (12, 13) à double bande soit constitué de l'assemblage de deux paires de bandes (20, 21; 22, 23) se reccordant l'une à l'autre, et dont la paire supérieure (20, 22) avance légèrement plus vite que la bande de feuilles imprimées recto-verso, la seconde paire de bandes (21, 23) avançant beaucoup plus lentement, et à environ la moitié de la vitesse de la paire de bandes supérieure (20, 22), de sorte qu'entre les deux paires de bandes (20, 21; 22, 23) soit provoqué un ralentissement de la vitesse des feuilles imprimées recto-verso et un recouvrement (superposition décalée) des feuilles imprimées recto-verso (1-4).

3. Dispositif selon le revendication 1 ou 2, caractérisé en ce qu'entre la position d'extraction de chaque roue à aubes (14, 15) et la position de pose sur le dispositif d'extraction (19), de chaque côté de l'empilement de cahiers de livre, est prévu un guide immobile (24) servant à guider sur ce parcours l'empilement de cahiers de livre (7, 8) à déposer.
